# FASCICULE DE BREVET EUROPEEN

(11) **EP 1 657 990 B1**
(45) Date de publication et mention de la délivrance du brevet: **16.05.2007**
(21) Numéro de dépôt: 04786321.2
(22) Date de dépôt: 18.08.2004
(51) Int. Cl.: A42B 1/04

(54) **CHARLOTTE A MISE EN PLACE FACILE POUR LA PROTECTION ET LE SECHAGE DES CHEVEUX**
LEICHT AUFZUSETZENDE KAPPE ZUM SCHÜTZEN UND TROCKNEN DES HAARS
EASY-DONNING CAP WHICH IS USED TO PROTECT AND DRY THE HAIR

(30) Priorité: 18.08.2003 FR 0309986
(43) Date de publication de la demande: 24.05.2006
(73) Titulaire: Piron, Didier Elie Christian, 25000 Besançon (FR)
(72) Inventeur: Piron, Didier Elie Christian, 25000 Besançon (FR)
(74) Mandataire: Maureau, Philippe
(86) Numéro de dépôt international: PCT/FR2004/002155
(87) Numéro de publication internationale: WO 2005/018360

(56) Documents cités:
- GB-A- 2 248 391
- GB-A- 2 296 180
- US-A- 5 365 613
- US-B1- 6 427 251

## Description

La présente invention concerne une charlotte à mise en place facile pour la protection et le séchage des cheveux.

Traditionnellement, les femmes ayant des cheveux longs doivent les protéger et les sécher à la sortie de la douche ou du bain, et elles utilisent à cette effet une serviette de grande taille, dans laquelle elles emprisonnent la masse de cheveux en enroulant la serviette sur elle-même selon un axe longitudinal. Puis l'extrémité libre de la serviette est repliée en arrière et autour de la tête, et éventuellement maintenue à l'aide d'une épingle de nourrice ou similaire. Ceci permet de maintenir et de sécher, au moins partiellement, les cheveux en attente d'être coiffés.

Une méthode très similaire voire identique est appliquée dans les salons de coiffure et instituts de beauté. Dans ces derniers notamment, il est fréquent de devoir appliquer des produits sur le visage, qui ne doivent pas être mis en contact avec les cheveux. Dans ce cas, la serviette ainsi enroulée autour des cheveux sert également de protection.

Une telle méthode est fastidieuse, incertaine dans son résultat, et demande une certaine pratique avant d'être à peu près certain d'emprisonner tout les cheveux dans la serviette, sans que celle-ci ne se détache ensuite.

Afin de résoudre ce problème, il a été proposé une serviette repliée le long d'une de ses diagonales, et partiellement cousue sur deux des côtés de la forme ainsi obtenue, dont le plus petit côté. Cette serviette, décrite dans la demande de brevet anglais GB 2 248 391 A, comporte certains désavantages majeurs, dont celui de ne pas permettre un maintien correct des cheveux dans le pli central, du fait de sa forme en pointe. En outre, pour pouvoir espérer attacher l'extrémité libre de la serviette sur l'extrémité formant bonnet pour la tête, il est nécessaire de replier la serviette de nombreuses fois sur elle-même, comme illustré à la figure 3 de cette demande de brevet, ce qui est particulièrement fastidieux.

Ainsi, le but principal de la présente invention est de fournir un dispositif simple et économique à fabriquer, permettant de maintenir les cheveux longs d'une personne en les regroupant le plus simplement possible, à l'intérieur du dispositif, celui-ci comportant des moyens intégrés de fermeture sur lui-même.

Les cheveux à maintenir peuvent être mouillés si la personne vient de les laver par exemple, ou être secs, s'il s'agit juste de les regrouper pour pouvoir les protéger.

Le but de l'invention est atteint avec une charlotte pour la protection des cheveux, de forme allongée, formée de deux parois latérales de forme générale parallélépipédique, fixées l'une à l'autre le long de l'un de leurs longs côtés et de leurs deux petits côtés, de manière à délimiter une première poche disposée à l'extrémité proximale de la charlotte et formant bonnet, et une seconde poche disposée à l'extrémité distale de la charlotte et formant réceptacle pour la masse flottante des cheveux, et caractérisée en ce que ses deux extrémités sont munies de moyens de fixation complémentaires pouvant être mis en contact pour refermer la charlotte autour de la tête après y avoir placé les cheveux, en tournant l'extrémité distale de 180° autour de l'axe longitudinal de la charlotte puis en rabattant cette extrémité distale pour recouvrir l'extrémité proximale.

La forme parallélépipédique des parois de la charlotte permet de définir les deux poches proximale et distale. Celles-ci sont reliées entre elles par une partie médiane disposée dans leur prolongement. La partie médiane sert également à la mise en place de la chevelure. Néanmoins, en particulier si les cheveux sont plus longs que la longueur totale de la charlotte, la masse flottante des cheveux sera principalement retenue par la poche distale.

Les moyens de fixation peuvent consister en un système de boutons pression, ou en un système de boucle et bouton, ou encore en un système d'attaches par tissus boucles et crochets tels que connus sous la marque Velcro®.

De préférence, la charlotte a une forme générale trapézoïdale c'est-à-dire comporte deux grands côtés d'orientation générale convergeant l'une vers l'autre, définissant ainsi une profondeur variable de la charlotte, la première poche étant située du côté de plus grande profondeur.

Selon une forme d'exécution préférée de l'invention, les deux parois latérales sont fixées l'une à l'autre par couture. On pourrait néanmoins envisager la possibilité d'autres moyens de fixation, en particulier en fonction du matériau qui est utilisé pour la fabrication des parois latérales. Ainsi, dans le cas de parois latérales faites d'un matériau au moins partiellement fusible (par exemple du textile non-tissé contenant des fibres thermoplastiques), il sera possible de réaliser l'assemblage des deux parois par soudage à chaud.

Selon une forme d'exécution de l'invention, les parois sont constituées de textile non-tissé, de sorte que la charlotte est alors destinée à un usage unique. Néanmoins, il est tout à fait possible que la charlotte soit constituée de tissu absorbant du type coton-éponge, afin de contribuer de manière plus efficace à la fonction de séchage de la charlotte.

Avantageusement, au moins une portion des bords non cousus des parois latérales, située à proximité d'au moins une des extrémités de la charlotte, est froncée. De préférence, les fronces sont alors élastiques.

Pour sa bonne compréhension, l'invention va à présent être décrite en détail, en référence au dessin schématique annexé, représentant à titre d'exemple non limitatif, une forme particulière d'exécution d'une charlotte de protection des cheveux selon l'invention.
Figure 1 en est une vue schématique en perspective de profil ;
Figure 2 en est une vue schématique de profil avant sa mise en place sur la tête, en configuration ouverte ;
Figure 3 en est une vue schématique de profil après sa mise en place sur la tête, en configuration ouverte ;
Figure 4 en est une vue schématique de profil après sa mise en place sur la tête, en configuration partiellement refermée ;
Figure 5 en est une vue schématique de profil après sa mise en place sur la tête, en configuration complètement refermée.

Comme illustré aux figures 1 à 3, la charlotte 1 selon l'invention a une forme allongée. Elle est formée de deux parois latérales de forme générale parallélépipédique, fixées l'une à l'autre le long de l'un de leurs longs côtés 2 et de leurs deux petits côtés 3, de manière à délimiter une première poche 4 disposée à l'extrémité proximale de la charlotte et formant un bonnet, et une seconde poche 5 disposée à l'extrémité distale de la charlotte et permettant de rassembler et maintenir la masse flottante des cheveux 6.

La poche distale 5 a un volume inférieur à la poche proximale 6 formant bonnet. En outre, si l'on considère que le profil de la charlotte est celui d'un parallélépipède, il est néanmoins possible de prévoir certains angles 7 plus ou moins arrondis, notamment au niveau de la partie proximale formant bonnet, afin d'en améliorer le confort.

Les deux poches proximale 4 et distale 5 sont reliées entre elles par une partie médiane 8 disposée dans leur prolongement. La partie médiane sert également à la mise en place de la chevelure. Néanmoins, en particulier si les cheveux sont plus longs que la longueur totale de la charlotte, la masse flottante des cheveux 6, et l'extrémité de ceux-ci, sera principalement retenue par la poche distale 5.

Les deux extrémités de la charlotte sont munies de moyens de fixation 9 complémentaires pouvant être mis en contact pour refermer la charlotte autour de la tête après y avoir placé les cheveux, en tournant l'extrémité distale de 180° autour de l'axe longitudinal de la charlotte puis en rabattant cette extrémité distale pour recouvrir l'extrémité proximale.

Dans la forme d'exécution représentée aux figures 1 à 3, les moyens de fixation consistent en un système de boutons pression (9a, 9b). Le bouton pression mâle 9a est situé à la surface externe de l'extrémité proximale 4 (à l'arrière du bonnet), et la partie femelle 9b est située à la surface interne de l'extrémité distale 5.

Les deux parois latérales sont fixées l'une à l'autre par couture, et sont constituées de textile non-tissé, de sorte que la charlotte est destinée à un usage unique.

Une portion des bords non cousus des parois latérales, située à proximité de l'extrémité proximale de la charlotte, est munie de fronces élastiques 10.

La mise en place de la charlotte selon l'invention, telle que représentée aux figures 2 à 5, est extrêmement simple.

Tout d'abord, l'on doit pencher la tête vers l'avant, et ramener la chevelure vers l'avant comme cela est représenté à la figure 2.

Ensuite, l'on doit enfiler la charlotte en plaçant l'extrémité proximale de celle-ci comme un bonnet, sur la tête. La masse flottante des cheveux 6 doit alors être positionnée à l'intérieur de la charlotte, et notamment, si la longueur des cheveux dépasse celle de la charlotte, la poche distale 5 offre un volume suffisant pour recueillir la longueur dépassante de cheveux, comme cela est représenté à la figure 3.

Ensuite, l'on doit faire pivoter l'extrémité distale de la charlotte de 180° par rapport à l'axe longitudinal de cette dernière, comme cela est représenté à la figure 4, et rabatttre ensuite vers l'arrière cette extrémité distale, qui vient alors en recouvrement de la partie proximale, comme cela est représenté à la figure 5.

Il est alors facile de mettre en regard les deux boutons pression et de fermer la charlotte complètement autour de la tête.

Il va de soi que l'invention n'est pas limitée à la forme de réalisation décrite ci-dessus à titre exemple mais qu'elle en embrasse au contraire toutes les variantes. Ainsi, la forme et les dimensions de la charlotte peuvent être modifiées pour s'adapter éventuellement à différentes tailles de chevelures.

## Revendications

1. - Charlotte (1) pour la protection des cheveux, de forme allongée, formée de deux parois latérales de forme générale parallélépipédique, fixées l'une à l'autre le long de l'un de leurs longs côtés (2) et de leurs deux petits côtés (3), de manière à délimiter une première poche (4) disposée à l'extrémité proximale de la charlotte et formant bonnet, et une seconde poche (5) disposée à l'extrémité distale de la charlotte et formant réceptacle pour la masse flottante des cheveux (6), et **caractérisée en ce que** ses deux extrémités sont munies de moyens de fixation complémentaires (9) pouvant être mis en contact pour refermer la charlotte autour de la tête après y avoir placé les cheveux, en tournant l'extrémité distale de 180° autour de l'axe longitudinal de la charlotte puis en rabattant cette extrémité distale pour recouvrir l'extrémité proximale.

2. - Charlotte (1) selon la revendication 1, **caractérisée en ce que** les moyens de fixation (9) consistent en un système de boutons pression.

3. - Charlotte (1) selon la revendication 1, **caractérisée en ce que** les moyens de fixation (9) consistent en un système de boucle et bouton.

4. - Charlotte (1) selon la revendication 1, **caractérisée en ce que** les moyens de fixation (9) consistent en un système d'attaches par tissus boucles et crochets tels que connus sous la marque Velcro®.

5. - Charlotte (1) selon l'une quelconque des revendications 1 à 4, **caractérisée en ce qu'**elle a une forme générale trapézoïdale c'est-à-dire comporte deux grands côtés d'orientation générale convergeant l'une vers l'autre, définissant ainsi une profondeur variable de la charlotte, la poche proximale (4) étant située du côté de plus grande profondeur.

6. - Charlotte (1) selon l'une quelconque des revendications 1 à 5, **caractérisée en ce que** les deux parois latérales sont fixées l'une à l'autre par couture.

7. - Charlotte (1) selon l'une quelconque des revendications 1 à 6, **caractérisée en ce que** les parois sont constituées de textile non-tissé, pour un usage unique.

8. - Charlotte (1) selon l'une quelconque des revendications 1 à 7, **caractérisée en ce qu'**au moins une portion (10) des bords non cousus des parois latérales, située à proximité d'au moins une des extrémités de la charlotte, est froncée.

9. - Charlotte (1) selon la revendication 8, **caractérisée en ce que** les fronces sont élastiques.

## Claims

1. Long cap (1) for protecting the hair, of elongate form, formed from two lateral walls of parallelepipedal shape fixed to one another along one of their long sides (2) and one of their two small sides (3) so as to delimit a first pocket (4) arranged at the proximal end of the long cap, forming a cap, and a second pocket (5) arranged at the distal end of the long cap and forming a receptacle for the floating mass of hair (6), and **characterized in that** its two ends are provided with complementary fastening means (9) that can be placed in contact in order to close the long cap around Lhe head after the hair has been placed in the cap, turning the distal end through 180° about the longitudinal axis of the long cap and then folding this distal end down in order to cover the proximal end.

2. Long cap (1) according to Claim 1, **characterized in that** the fastening means (9) consist of a system of press-studs.

3. Long cap (1) according to Claim 1, **characterized in that** the fastening means (9) consist of a loop-and-button system.

4. Long cap (1) according to Claim 1, **characterized in that** the fastening means (9) consist, of a system of attachments by means of loop-and-hook fabrics such as those known under the Velcro^{®} trademark.

5. Long cap (1) according to any one of Claims 1 to 4, **characterized in that** it has a general trapezoidal shape, i.e. it includes two large sides of general orientation converging one toward the other, thus defining a variable depth for the long cap, the proximal pocket (4) being located on the side of greatest depth.

6. Long cap (1) according to any one of Claims 1 to 5, **characterized in that** the two lateral walls are fixed to one another by means of sewing.

7. Long cap (1) according to any one of Claims 1 to 6, **characterized in that** the walls consist of nonwoven textile, for a single use.

8. Long cap (1) according to any one of Claims 1 to 7, **characterized in that** at least one portion (10) of the non-sewn edges of the lateral sides, located close to at least one of the ends of the long cap, is gathered.

9. Long cap (1) according to Claim 8, **characterized in that** the gathers are elasticated.

## Patentansprüche

1. Kappe (1) zum Schutz der Haare mit langgezogener Form, die von zwei seitlichen Wänden mit der allgemeinen Form eines Parallelepipeds gebildet ist, die entlang einer ihrer langen Seiten (2) und ihrer beiden kurzen Seiten (3) miteinander befestigt sind, derart, dass sie eine erste Tasche (4) begrenzen, die an dem proximalen Ende der Kappe angeordnet ist und eine Haube bildet, und eine zweite Tasche (5) begrenzen, die an dem distalen Ende der Kappe angeordnet ist und eine Aufnahme für die wallende Masse der Haare (6) bildet, und **dadurch gekennzeichnet, dass** ihre beiden Enden mit komplementären Befestigungsmitteln (9) versehen sind, die in Kontakt gebracht werden können, um die Kappe um den Kopf herum zu verschließen, nachdem die Haare darin platziert wurden, indem das distale Ende um 180° um die Längsachse der Kappe gedreht wird und dieses distale Ende dann umgefaltet wird, um das proximale Ende zu bedecken.

2. Kappe (1) nach Anspruch 1, **dadurch gekennzeichnet, dass** die Befestigungsmittel (9) aus einem Druckknopfoystem bestehen.

3. Kappe (1) nach Anspruch 1, **dadurch gekennzeichnet, dass** die Befestigungsmittel (9) aus einem System mit Schlaufe und Knopf bestehen.

4. Kappe (1) nach Anspruch 1, **dadurch gekennzeichnet, dass** die Befestigungsmittel (9) aus einem System mit Bändern aus Schlingen- und Hakengewebe bestehen, wie beispielsweise unter der Marke Velcro^{®} bekannt.

5. Kappe (1) nach einem der Ansprüche 1 bis 4, **dadurch gekennzeichnet, dass** sie allgemein trapezförmig ist, d. h. zwei große Seiten mit allgemeiner Ausrichtung aufweist, die zueinander konvergieren, wodurch sie eine variable Tiefe der Kappe bestimmen, wobei sich die proximale Tasche (4) auf der Seite mit der größten Tiefe befindet.

6. Kappe (1) nach einem der Ansprüche 1 bis 5, **dadurch gekennzeichnet, dass** die beiden seitlichen Wände zusammengenäht sind.

7. Kappe (1) nach einem der Ansprüche 1 bis 6, **dadurch gekennzeichnet, dass** die Wände aus Vliesfaser bestehen, für einen einmaligen Gebrauch.

8. Kappe (1) nach einem der Ansprüche 1 bis 7, **dadurch gekennzeichnet, dass** zumindest ein Bereich (10) der nicht genähten Ränder der seitlichen Wände, der sich in der Nähe zumindest eines der Enden der Kappe befindet, gekräuselt ist.

9. Kappe (1) nach Anspruch 8, **dadurch gekennzeichnet, dass** die Kräuselungen elastisch sind.
